# EUROPÄISCHE PATENTSCHRIFT

(11) **EP 3 702 061 B1**
(45) Veröffentlichungstag und Bekanntmachung des Hinweises auf die Patenterteilung: **27.09.2023**
(21) Anmeldenummer: 19160177.2
(22) Anmeldetag: 01.03.2019
(51) Int. Cl.: B21D 22/26, B21D 51/10

(54) **VERFAHREN ZUR HERSTELLUNG VON KONISCHEN METALLOBJEKTEN**
METHOD FOR MANUFACTURING CONICAL METAL OBJECTS
PROCÉDÉ DE FABRICATION D'OBJETS MÉTALLIQUES CONIQUES

(43) Veröffentlichungstag der Anmeldung: 02.09.2020
(73) Patentinhaber: Adval Tech Holding AG, 3172 Niederwangen (CH)
(72) Erfinder: MOSER, Daniel, 3255 Rapperwil (CH); JOST, Markus, 3032 Hinterkappelen (CH); BERTOGG, Sandro, 3205 Gümmenen (CH)
(74) Vertreter: Bremi, Tobias Hans

(56) Entgegenhaltungen:
- EP-A1- 0 310 726
- US-A- 4 914 937

## Beschreibung

### TECHNISCHES GEBIET

Die vorliegende Erfindung betrifft Verfahren zur Herstellung eines Bauteils aus einem Metallblech, wobei das Bauteil einen wenigstens abschnittsweise gekrümmt oder linear konischen Bereich aufweist und ausgehend von einem topfförmigen Rohling mit einem im Wesentlichen zylindrischen Wandabschnitt umgeformt wird, sowie Vorrichtungen zur Durchführung eines derartigen Verfahrens und unter Verwendung des Verfahrens hergestellte Bauteile. Insbesondere ist das Verfahren geeignet für die Herstellung von Aerosoldom-Elementen oder Kapseln insbesondere für Nahrungsmittel, beispielsweise für Kaffee.

### STAND DER TECHNIK

Topfförmige Gegenstände aus Metall können in einem kalten Umformprozess aus einem flachen Blechabschnitt umgeformt werden. Typischerweise geschieht dies nach einem Stanzprozess oder kombiniert mit einem solchen in einem einzigen Umformschritt (Tiefziehen), in welchem dem fertigen Bauteil die endgültige Form gegeben wird. Solche Prozesse werden beispielsweise für die Herstellung von Töpfen, Spraydosen, Bauteilen in der Automobilindustrie oder in der Möbelindustrie, für Nahrungsmittelverpackungen etc. eingesetzt. Als Materialien werden dabei insbesondere Aluminium und Weissblech eingesetzt.

Insbesondere wenn geringe Materialdicken eingesetzt werden, muss der Umformprozess sorgfältig geführt werden, um Rissbildungen, Faltenbildungen etc. und damit Ausschuss respektive ungenügende Qualität zu vermeiden. Dies gilt vor allem für die Ausbildung von konischen Wandbereichen, weil bei solchen im Gegensatz zur Ausbildung von axial zylindrischen Wandbereichen die Führung im Werkzeug nicht im gleichen Masse gewährleistet ist.

US 4,914,937 beschreibt ein Verfahren zum Bilden eines sich verjüngenden Behälters, bei dem der Behälter zuerst auf eine Teillänge mit ersten und zweiten geraden Seitenwandabschnitten neu gezogen wird, die durch einen Übergangsabschnitt miteinander verbunden sind, und dann durch Ziehen von Material aus dem Übergangsabschnitt auf im Wesentlichen seine endgültige Länge und den sich verjüngenden Zustand neu gezogen wird. Das Verfahren umfasst optional auch ein zweites Ziehen mit Überlänge und einen unteren Profilierungsschritt unter Verwendung des gezogenen Teils, um das Profil zu bilden.

EP-A-0310726 beschreibt ein Verfahren zum Ziehen mit einem zylindrischen Stempel und einer Kegelstumpfform. Erfindungsgemäß wird der Rohling einem (oder mehreren) Ziehvorgängen zwischen einer Matrize mit einer kegelstumpfförmigen Innenwand und einem zylindrischen Stempel unterzogen, wobei der Druck der Klemmeinrichtung gemildert wird, damit das Metall während der Verformung der Form der Matrize entspricht. Anwendung bei der Herstellung von Dosenkörpern aus "Doppelreduktions" - Blech.

### DARSTELLUNG DER ERFINDUNG

Es ist unter anderem Gegenstand der vorliegenden Erfindung, ein verbessertes Verfahren zur Herstellung eines Bauteils aus einem Metallblech mit einem wenigstens abschnittsweise gekrümmt oder linear konischen Bereich ausgehend von einem topfförmigen Rohling mit einem im Wesentlichen zylindrischen Wandabschnitt bereitzustellen, das die eingangs genannten Probleme lösen kann, insbesondere verhindern kann, dass sich beim Umformprozess, insbesondere im gekrümmt oder linear konischen Bereich, Risse oder Falten bilden, oder inhomogene Wandbereiche, d.h. Wandbereiche mit variabler Wandstärke, die dann z.B. bei der Verwendung der Bauteile, z.B. unter erhöhtem Druck (bei Kaffeekapseln z.B. im Brühprozess), zu Rissen oder Deformationen führen können.

Die vorliegende Erfindung betrifft entsprechend ein Verfahren zur Herstellung eines Bauteils aus einem Metallblech, wobei das Bauteil einen wenigstens abschnittsweise gekrümmt oder linear konischen Bereich aufweist und ausgehend von einem topfförmigen Rohling mit einem im Wesentlichen zylindrischen Wandabschnitt hergestellt wird, nach Anspruch 1.

Das Verfahren ist dabei insbesondere dadurch gekennzeichnet, dass es wenigstens folgende Schritte (I) und (II) umfasst:
(I) Wenigstens einen **Stufenzug**, in welchem der zylindrische Randabschnitt des Rohlings wenigstens abschnittsweise zwischen einer Ziehmatrize und einem in einem Faltenhalter verschieblich geführten Ziehstempel in einen gestuften Bereich mit zwei Zylinderabschnitten umgeformt wird. Dies in einen ersten Zylinderabschnitt mit im Wesentlichen axial verlaufender umlaufender Wand mit einem ersten Radius R₁ und einen zweiten, entlang einer Bauteilachse (insbesondere bodenseitig) folgenden zweiten Zylinderabschnitt mit im Wesentlichen axial oder konisch (vorzugsweise axial) zusammenlaufend umlaufender Wand mit einem zweiten Radius R₂, der geringer ist als der erste Radius R₁. Dabei sind der erste und der zweite Zylinderabschnitt über einen im Wesentlichen radial verlaufenden oder stärker konisch zusammenlaufend als der zweite Zylinderabschnitt ausgebildeten Übergangsabschnitt des gestuften Bereichs umlaufend verbunden. In diesem Schritt wird zudem der erste Zylinderabschnitt und/oder der Übergangsabschnitt im Stufenzug wenigstens bereichsweise und wenigstens phasenweise zwischen dem Faltenhalter und der Ziehmatrize geklemmt oder geführt und der zweite Zylinderabschnitt wird vom Ziehstempel umgeformt.
(II) Wenigstens einen darauf folgenden **Konuszug,** in welchem wenigstens der gestufte Bereich zum gekrümmt oder linear konischen Bauteil-Abschnitt zwischen zwei Werkzeugen umgeformt wird, wobei die beiden Werkzeuge wenigstens gebildet werden durch eine Konuszug-Ziehmatrize und einen in einer Konuszug-Zentrierhülse verschieblich geführten Konuszug-Ziehstempel. Dabei wird der erste Zylinderabschnitt im Konuszug wenigstens bereichsweise zwischen der Konuszug-Zentrierhülse und der Konuszug-Ziehmatrize geklemmt oder geführt, und der Übergangsabschnitt und der zweite Zylinderabschnitt, ggf. auch wenigstens Bereiche des ersten Zylinderabschnitts, werden zwischen Konuszug-Ziehstempel und Konuszug-Zentrierhülse zum gekrümmt oder linear konischen Bauteil-Abschnitt umgeformt.

Dabei ist zu beachten, dass im Rahmen der vorliegenden Erfindung unter einem Faltenhalter ein Werkzeug-Element zu verstehen ist, welches im Umformprozess wesentlich dazu beiträgt, die Bildung von Falten zu verhindern. Dies geschieht so, dass der Faltenhalter das bearbeitete Material gegen ein Gegenelement, typischerweise die Ziehmatrize, klemmt, und im Umformprozess das Material zwischen dem Faltenhalter und dem Gegenelement unter dieser Klemmung gleitet und so die Faltenbildung im Tiefziehprozess verhindert oder zumindest wesentlich reduziert wird. Eine Zentrierhülse kann die Funktion eines Faltenhalters übernehmen, wenn sie nicht nur zentriert, sondern gleichzeitig auch die oben beschriebene Klemmung verwirklicht.

Mit der klassischen Stufenfolge: Rohling, 1. Zug, ggf. weitere Züge wie 2. Zug, 3. Zug, etc., wobei der gekrümmt oder linear konischen Bauteil-Abschnitt direkt im 1. Zug in einem Schritt gebildet wird, kann eine Faltenbildung im Schritt vom Rohling im ersten Zug nicht immer vermieden werden.

Dies hat vermutlich folgende Ursachen: In einer solchen ersten Stufe ist das Ziehverhältnis gross; ein ggf. eingesetzter Faltenhalter kann nicht genügend wirken und somit ist ein grosser Bereich des bearbeiteten Teils während der Umformung nicht gehalten (geklemmt), dadurch können sich Falten bilden.

Durch das Einbringen des Zwischenzuges in Form des genannten Stufenzuges (im Wesentlichen zylindrisches Ziehen) kann der Faltenhalter des Zwischenzugs das Blech stabilisieren, und beim folgenden Konuszug ist die freie "Zarge" durch die Radien in sich stabiler.

Eine erste bevorzugte Ausführungsform des vorgeschlagenen Verfahrens ist dadurch gekennzeichnet, dass der Übergangsabschnitt im Wesentlichen umlaufend radial verläuft und die jeweils umlaufend verlaufenden Wände des ersten und des zweiten Zylinderabschnittes im Wesentlichen umlaufend axial verlaufen. So kann die Führung durch den Faltenhalter im Stufenzug optimiert werden, da es sich um ein im Wesentlichen zylindrisches Ziehen handelt.

Die Konuszug-Zentrierhülse kann bevorzugt ebenfalls als Faltenhalter ausgebildet sein, welcher den ersten Zylinderabschnitt und/oder den Übergangsabschnitt im Konuszug wenigstens bereichsweise zwischen dem Konuszug-Faltenhalter und der Konuszug-Ziehmatrize klemmt.

Das Verhältnis von Radius des ersten Zylinderabschnittes zum Radius des zweiten Zylinderabschnittes liegt dabei im Bereich von 1.5:1-1.3:1.

Das Verhältnis von Radius des ersten Zylinderabschnittes zum Bodenradius des zweiten Zylinderabschnittes liegt 1.9:1-1.5:1.

Vorzugsweise bleibt der Bodenradius im Konuszug im Wesentlichen unverändert, d. h. der Bodenradius des Bauteils aus einem Metallblech mit einem wenigstens abschnittsweise gekrümmt oder linear konischen Bereich entspricht dem Bodenradius nach dem Stufenzug. Das Verhältnis der axialen Länge L₁ des ersten Zylinderabschnittes zur axialen Länge L₂ des zweiten Zylinderabschnittes liegt im Bereich von 2.5:1-1:1.

Die Krümmungsradien für die Übergänge von Flansch zum axialen zylindrischen Wandbereich des Rohlings und/oder der Übergangsradius vom zweiten zylindrischen Bereich zum Boden beim Bauteil nach dem Stufenzug beträgt bei Eisenblech z.B. 5-20 x, insbesondere vorzugsweise 7-13 x die Materialstärke. Bei Aluminiumblech kann insbesondere der Übergangsradius vom zweiten zylindrischen Bereich zum Boden beim Bauteil nach dem Stufenzug in diesem Bereich oder aber auch grösser gewählt werden, z.B. 10 - 30 x die Materialstärke, die Übergangsradien vom ersten axialen zylindrischen Wandbereich zum radialen Wandbereich und/oder vom radialen Wandbereich zum zweiten axialen zylindrischen Wandbereich beim Bauteil nach dem Stufenzug betragen z.B. 5-20 x, insbesondere vorzugsweise 7-13 x die Materialstärke.

Eine weitere bevorzugte Ausführungsform des Verfahrens zeichnet sich dadurch aus, dass vor dem Stufenzug aus einem flachen Blech, vorzugsweise zugeführt in Form eines Bandes, insbesondere ab Rolle, ein vorzugsweise kreisrunder Stanzling, zum Beispiel in alternierend transversal versetzter Weise, gestanzt wird. Dieser Stanzling wird in einem folgenden Umformschritt (entweder im gleichen Werkzeug wie gestanzt wird oder in einem folgenden Werkzeug) zum topfförmigen Rohling mit zylindrischem Wandabschnitt mit Rohlingradius R_{R} umgeformt wird. Dabei wird vorzugsweise die freie umlaufende Kante des topfförmigen Rohlings entweder zu einem radialen Flansch umgelegt oder gekrümmt konisch aufweitend ausgebildet. Insbesondere bei geringen Materialstärken wird so sichergestellt, dass das bearbeitete Bauteil stabil ist und durch die Transfervorrichtung beim Transport zur nächsten und zu folgenden Bearbeitungsstationen nicht deformiert wird. Typischerweise wird nämlich das Bauteil radial gegriffen, und ist die freie umliegende Kante aus dünnem Material nicht durch eine solche Randausbildung stabilisiert, können die Bauteile entweder nicht genügend gegriffen werden oder sie deformieren sich beim Greifen. Bei diesem Schritt ist vorzugsweise der Aussendurchmesser R_{F} des Flansches oder der Aufweitung um ein 1-50-faches der Materialdicke des Blechs grösser ausgebildet als der Rohlingradius R_{R}, vorzugsweise im Fall einer gekrümmt konisch aufweitenden umlaufenden Kante um ein 2-20 oder 5-15-faches der Materialdicke des Blechs grösser als der Rohlingradius.

Vorzugsweise werden die Bauteile bearbeitet, indem die Öffnung der topfförmigen Werkstücke jeweils nach oben offen gerichtet ist. Es ist aber auch möglich, den Prozess so zu führen, dass die Öffnung nach unten gerichtet ist, die Werkzeuge arbeiten typischerweise in vertikaler Richtung.

Der Rohling respektive das zugeführte Blech besteht aus Aluminium oder einer Aluminium-Legierung, mit einer Zugfestigkeit (Tensile strength Rₘ, vgl. z.B. EN ISO 6892-1:2009) im Bereich von 80 - 120 MPa. Möglich sind Aluminiumbleche der folgenden Typen EN AW-8011A, 8079, 8176, 8021, 8090, sintered 6061, sintered 2014.

Möglich sind auch Bleche aus Eisen oder einer Eisenlegierung mit einer Zugfestigkeit (Tensile strength Rₘ, vgl. z.B. EN ISO 6892-1:2009) von wenigstens 500 MPa, vorzugsweise von wenigstens 550 MPa, insbesondere Weissbleche der folgenden Typen: TH550, TH580, TH600, TH620, TH650, TH700.

Diese Materialien jeweils in unbeschichteter oder in einseitig oder beidseitig, ggf. farbig lackierter Form (z.B. Polyesterlack, ggf. auf Primer und mit Heissiegellackschicht).

Nach der Erfindung schliesst der wenigstens abschnittsweise gekrümmt oder linear konische Bereich mit der Symmetrieachse des Bauteils einen mittleren Winkel im Bereich von 8-12°. Die Faltenbildung ist insbesondere für diese Winkel besonders problematisch wenn in einem Schritt umgeformt wird, d. h. das Verfahren wie vorgeschlagen ist für diese Winkel besonders geeignet.

Der wenigstens abschnittsweise gekrümmt oder linear konische Bereich ist vorzugsweise wenigstens bereichsweise linear konisch ausgebildet, vorzugsweise weist er, abgesehen von gegebenenfalls vorhandenen Stufen, ausschliesslich linear konische Bereiche auf, vorzugsweise alle mit im Wesentlichen gleichem Konuswinkel.

Das Verfahren kann gemäss einer weiteren bevorzugten Ausführungsform dadurch gekennzeichnet sein, dass im Konuszug oder in einem oder mehreren darauf folgenden Umformschritten bodenseitig anschliessend an den wenigstens abschnittsweise gekrümmt oder linear konischen Bereich ein weiterer, vorzugsweise über einen radialen Bereich verbundener zylindrischer oder konischer Bereich ausgebildet wird. Auch kann ein Loch im Boden ausgestanzt werden.

Alternativ oder zusätzlich ist es möglich, dass insbesondere bevorzugt im Konuszug bodenseitig anschliessend an den wenigstens abschnittsweise gekrümmt oder linear konischen Bereich ein weiterer konischer Bereich ausgebildet wird, wobei dieser weitere konische Bereich mit der Symmetrieachse des Bauteils einen grösseren mittleren Winkel einschliesst als der wenigstens abschnittsweise gekrümmt oder linear konische Bereich. Der weitere konische Bereich bildet vorzugsweise einen Konuswinkel im Bereich von 30-80°, insbesondere vorzugsweise im Bereich von 50-70°.

Das Metallblech, das zugeführt wird respektive aus dem der Rohling besteht, verfügt bevorzugt über eine Dicke im Bereich von 0.05-0.4 mm, vorzugsweise im Bereich von 0.08-0.35 mm.

Es hat sich gezeigt, dass das hier vorgeschlagene Verfahren die Faltenbildung dann verhindern kann, auch bei Einsatz von besonders dünnen Blechen, wenn die Parameter wie folgt eingestellt werden:
im Fall von Aluminium eine Dicke im Bereich von 0.08-0.2 mm, und im Fall von Eisen oder einer Eisenlegierung eine Dicke im Bereich von 0.25-0.34 mm,
das Metallblech hat im Fall einer Aluminium Legierung eine Zugfestigkeit (Tensile strength Rₘ, vgl. z.B. EN ISO 6892-1:2009) im Bereich von 80 - 120 MPa und im Fall von Eisen oder einer Eisenlegierung eine Zugfestigkeit (Tensile strength Rₘ, vgl. z.B. EN ISO 6892-1:2009) von wenigstens 500 MPa, vorzugsweise von wenigstens 550 MPa, und
das Verhältnis von Radius R₁ des ersten Zylinderabschnittes zum Bodenradius R_{B} des zweiten Zylinderabschnittes liegt im 1.9:1-1.5:1.

Vorzugsweise kann das Verfahren in einer Transferstation in mehreren parallel bearbeiteten Bahnen durchgeführt werden, wobei identische Bauteile parallel im gleichen Hub bearbeitet werden, vorzugsweise in wenigstens zwei, insbesondere bevorzugt 2-8, oder 3-5 derartigen parallelen Bahnen.

An den Konuszug folgen typischerweise weitere Bearbeitungsschritte. So insbesondere ausgewählt aus der folgenden Gruppe: weitere Umformschritte, insbesondere Flanschausbildung, gegebenenfalls kombiniert mit Rillenzug und/oder Randrollen; Stanzschritte; Beschichtungsschritte; Applikationsschritte, insbesondere Applikation von Einlagen oder Aufbringen von Verschlüssen; Füllschritte; Qualitätskontrollschritte; Reinigungsschritte; Montageschritte an weiteren Bauteilen, wobei diese weiteren Schritte vorzugsweise wenigstens teilweise in der gleichen Transferanlage durchgeführt werden wie der Stufenzug und der Konuszug.

Solche Folgeschritte können insbesondere so ausgebildet sein, beispielsweise für die Herstellung von Kaffeekapseln aus Aluminiumblech oder Weissblech, dass im Konuszug öffnungsseitig ein umlaufender radialer Flansch und ein axialer zylindrischer Randbereich ausgebildet werden, und an den Konuszug anschliessend in einem weiteren Schritt in der gleichen Transferanlage ein Rillenzug ausgeführt wird, in welchem zwischen einem Formstück und einer Matrize, gegebenenfalls in Kombination mit einem weiteren Formstück, eine bodenseitig gerichtete umlaufende Sicke ausgebildet wird.

Weiter kann dann vorzugsweise anschliessend an die Ausbildung der Sicke der axiale zylindrische Randbereich in einem Randrollen mit einem Rollstempel bodenseitig zu einem Rollrand gerollt werden, wobei vorzugsweise der Rollrand sowohl bodenseitig als auch öffnungsseitig über die Ebene des Flansches vorsteht.

Weiter beschreibt die vorliegende Erfindung eine Vorrichtung zur Durchführung eines Verfahrens wie oben beschrieben in Form einer Transferanlage mit wenigstens einer Station für den Stufenzug und einer nachgeschalteten Station für den Konuszug. Gegebenenfalls kann es in der gleichen Transferanlage vorgeschaltet eine Station für den Stanzschritt geben respektive eine Station für die Herstellung des Rohlings, wobei diese beiden Stationen auch in einer Station kombiniert sein können, sowie insbesondere auch Folgestationen beispielsweise für die oben beschriebene Ausbildung eines Flansches, einer darin angeordneten Sicke, sowie eines Rollrandes. Weiter können Stationen in der gleichen Transferanlage vorgesehen werden für die Applikation von weiteren Elementen, beispielsweise Filterelementen, oder für das Einfüllen von Inhaltsstoffen, für den Verschluss der Kapsel, oder für die Qualitätskontrolle. Ebenfalls können weitere Stationen mit Stanzoperationen folgen, beispielsweise um ein Loch aus dem Boden des topförmigen Bauteils zu Stanzen.

Bevorzugt umfasst das Werkzeug für den Stufenzug eine Ziehmatrize und einen in einem Faltenhalter verschieblich geführten Ziehstempel, und der erste Zylinderabschnitt wird im Stufenzug wenigstens bereichsweise und phasenweise zwischen dem Faltenhalter und der Ziehmatrize geklemmt und der zweite Zylinderabschnitt wird vom Ziehstempel geformt. Weiterhin verfügt das Werkzeug vorzugsweise für den darauf folgenden Konuszug über eine Konuszug-Ziehmatrize und einen in einer Konuszug-Zentrierhülse verschieblich geführten Konuszug-Ziehstempel, und der erste Zylinderabschnitt wird im Konuszug wenigstens bereichsweise zwischen der Konuszug-Zentrierhülse und der Konuszug-Ziehmatrize geklemmt, und der Übergangsabschnitt und der zweite Zylinderabschnitt werden zwischen Konuszug-Ziehstempel und Konuszug-Zentrierhülse geformt.

Zu guter Letzt beschreibt die vorliegende Erfindung auch Bauteile hergestellt in einem Verfahren wie oben beschrieben oder in einer Vorrichtung wie oben beschrieben mit einem wenigstens abschnittsweise gekrümmt oder linear konischen Bereich.

Weitere Ausführungsformen sind in den abhängigen Ansprüchen angegeben.

### KURZE BESCHREIBUNG DER ZEICHNUNGEN

Bevorzugte Ausführungsformen der Erfindung werden im Folgenden anhand der Zeichnungen beschrieben, die lediglich zur Erläuterung dienen und nicht einschränkend auszulegen sind. In den Zeichnungen zeigen:
- Fig. 1: axialen Schnitt durch ein Werkstück in den verschiedenen Bearbeitungsphasen (Aerosoldom);
- Fig. 2: die Ausgangsposition für den Zwischenzug im Werkzeug für den Aerosoldom;
- Fig. 3: die Zwischenzug Endlage im Werkzeug für den Aerosoldom;
- Fig. 4: die Ausgangsposition für den ersten Zug beim Aerosoldom;
- Fig. 5: die Endlage des ersten Zuges beim Aerosoldom;
- Fig. 6: eine a) kombinierte Stanz- und Umformstation zum Stanzen der Stanzlinge und zum Umformen im Schnitt-Zug zum Rohling einer Kaffeekapsel im geöffneten Zustand (OT); b) das Werkzeug gemäss Figur 6a) in der Position, in der das Blech gestanzt wird; c) das Werkzeug gemäss Figur 6a) im geschlossenen Zustand (UT), wenn der Rohling tiefgezogen ist;
- Fig. 7: a) das Werkzeug für den Zwischenzug bei der Herstellung der Kaffeekapsel im offenen Zustand (OT); b) das Werkzeug für den Zwischenzug bei der Herstellung der Kaffeekapsel im geschlossenen Zustand (UT);
- Fig. 8: a) das Werkzeug für den Konuszug bei der Herstellung der Kaffeekapsel im offenen Zustand (OT); b) das Werkzeug für den Konuszug gemäss Figur 8a) im halb-geschlossenen Zustand; c) das Werkzeug gemäss Figur 8a) im geschlossenen Zustand (UT);
- Fig. 9: einen Ausschnitt aus dem Randbereich der Kaffeekapsel im Werkzeug nach dem Rillenzug mit zusätzlich schematisch eingezeichnetem Rollrand;
- Fig. 10: einen Ausschnitt aus dem Randbereich der Kaffeekapsel im Werkzeug nach Abschluss des Rollen des Randes;
- Fig. 11: die einzelnen Verarbeitungsschritte bei der Herstellung einer Kaffeekapsel.

### BESCHREIBUNG BEVORZUGTER AUSFÜHRUNGSFORMEN

In den Figuren 1-5 wird das hier vorgeschlagene Verfahren anhand der verschiedenen Umformoperationen an einem letzten Endes als Aerosoldom dienenden Bauteil illustriert. **Figur 1** zeigt einen axialen Schnitt durch das Werkstück in den verschiedenen Bearbeitungsphasen. Nicht dargestellt ist die erste Phase, in welcher der flache Blechabschnitt, ein Stanzling, vorgelegt und geformt wird. Dieser Stanzling wird in einem ersten Schritt umgeformt zum Rohling 1, dieser Rohling 1 ist zylindrisch topfförmig, er verfügt über einen umgelegten Randabschnitt 10 in Form eines radialen Flansches, dann folgt ein umlaufender zylindrischer Abschnitt 7 mit Radius R₁, ein gekrümmter Abschnitt 9 anfolgend an diesen zylindrischen Abschnitt 7, und bodenseitig abgeschlossen wird der Rohling 1 durch den Bodenabschnitt 8, der senkrecht zur Hauptachse 6, mithin axial, verläuft.

Dieser Rohling 1 wird in einem ersten Umformschritt, dem Zwischenzug oder Stufenzug, zunächst zu einem gestuften Bauteil 2 umgeformt. Dieses gestufte Bauteil verfügt nun öffnungsseitig zunächst über einen ersten Zylinderabschnitt 12 immer noch mit Radius R₁, dieser geht über einen gekrümmten Übergangsabschnitt 14 in einen zweiten Zylinderabschnitt 13 mit einem geringeren Radius R₂ über. Der Bereich der Übergänge von 12 über 14 zu 13 wird auch als gestufter Bereich 11 bezeichnet. Bodenseitig anschliessend an den zweiten Zylinderabschnitt 13 folgt ein kurzer gekrümmter Bereich und dann der Boden 25 des Bauteils nach dem Stufenzug mit einem Bodenradius R_{B}, der definiert ist als der Radius des planen Bereiches ohne die Übergangskrümmung zum zweiten Zylinderabschnitt.

Nun folgt ein zweiter Umformschritt, in welchem dieses Bauteil 2 in einem ersten Zug, dem eigentlichen Konuszug, zu einem konischen Bauteil 3 umgeformt wird. Der vormals gestufte Bereich 11 wird in diesem Konuszug zu einem hier gekrümmt konischen Bereich 15 umgeformt. An diesen gekrümmt konischen Bereich 15 folgt wiederum ein Bodenbereich. Der Bodenradius R_{B} bleibt dabei unverändert.

Dann folgen weitere Zugschritte, in einem zweiten Zug zum Bauteil 4 wird der Konuswinkel vergrössert, mithin der Konus enger zusammenlaufend ausgebildet, und im bodenseitigen Bereich wird ein zylindrischer Abschnitt 17 ausgebildet.

In einem letzten Zugschritt wird das Bauteil 4 weiter umgeformt, indem der zylindrische Bereich 17 in einen radialen Bereich 18 umgeformt wird, der bodenseitig gefolgt wird von einem zylindrischen Bereich 19, bodenseitig abgeschlossen wird das Bauteil durch den Boden 20. Dieses Bauteil 5 nach dem dritten Zug wird typischerweise anschliessend gestanzt im Bodenbereich, und es können dann weitere Operationen folgen wie beispielsweise die Ausbildung eines Rollrandes etc.

Die Werkzeuge zur Umsetzung von Zwischenzug und Konuszug zur Herstellung eines solchen Bauteils werden in den Figuren 2-5 illustriert.

Im Werkzeug für den Zwischenzug gemäss Illustration in **Figur 2** wird der Rohling 1 durch einen Stempel in eine Ziehmatrize 23 geführt. Die Ziehmatrize 23 bildet die Aussenkontur des gestuften Bereichs 11. Der Stempel ist nun erfindungsgemäss zweiteilig ausgebildet. In einem umlaufenden aussenseitigen Bereich ist ein ringförmiger Faltenhalter 21 angeordnet. In diesem Faltenhalter 23 verschieblich gelagert ist ein zylindrischer Ziehstempel 24 angeordnet. Am Anfang dieses Stufenzuges liegt die Vorderkante des Ziehstempels 24 im Wesentlichen bündig mit der Vorderkante des Faltenhalters 21, und diese liegen mit der Vorderkante oder -ebene im Wesentlichen auf dem Bodenabschnitt 8 des Rohlings 1 auf.

Nun verschiebt sich, wie das anhand von **Figur 3** erkennbar ist, der Faltenhalter 21 vollständig in die entsprechende Gegenkontur der Ziehmatrize 23 ein, sodass die Anlagefläche 22 des Faltenhalters 21 den gekrümmten Abschnitt 9 klemmt. Anschliessend oder gleichzeitig dazu verschiebt sich der Ziehstempel 24 entlang der Symmetrieachse 6 weiter zum Boden hin, und die im Wesentlichen axiale Aussenkontur des Ziehstempels 24 formt nun den zweiten Zylinderabschnitt 13 des gestuften Abschnitts 11 aus, während der erste Zylinderabschnitt 12 zwischen Faltenhalter 21 und Ziehmatrize 23 geklemmt oder zumindest geführt ist. So wird eine kontrollierte Verjüngung zum neu entstehenden Bodenbereich 25 mit geringerem Radius als der ursprüngliche Bodenbereich 8 erzeugt, wobei ein zylindrisches Ziehen möglich ist.

Der Faltenhalter ist mit anderen Worten zu Beginn dieses Stufenzuges oder zumindest in einer Phase des Stufenzuges am Teil anliegend, dadurch können sich während der Umformung keine Falten bilden. Der Zug ist im Prinzip zylindrisch. Bei der Endlage des Stufenzuges ist das Blech umfassend gehalten. Der Zwischenzug kann in der Höhe nach Bedarf eingestellt werden. Die Höhe des Zwischenzuges kann auf die Geometrie des anfolgenden Konuszuges abgestimmt werden.

Das Werkzeug des anfolgenden Konuszuges ist in **Figur 4** in der Position dargestellt, in welcher gerade der Umformprozess am noch gestuften Bauteil 2 beginnt. Hier gibt es eine Ziehmatrize 27, und einen radial aussenliegenden ringförmigen Faltenhalter 28 für den Konuszug, und in diesem ist wiederum ein Ziehstempel 29 für den Konuszug verschieblich gelagert.

Zu Beginn der Ausbildung des konischen Bereiches wird der zylindrische erste Abschnitt 12 bereits zwischen Zentrierhülse 28 und entsprechender Gegenkontur mit zylindrischer Ausbildung der Ziehmatrize geführt oder sogar geklemmt. Nun verschiebt sich die Zentrierhülse 28 und parallel dazu der Ziehstempel 29 für den Konuszug in die Ziehmatrize hinein, wobei gleichzeitig der erste Zylinderabschnitt 12 geführt und teilweise umgeformt wird, und vor allem der Übergangsabschnitt 14 und der zweite Zylinderabschnitt 13 durch die konische Anlagefläche 31 des Ziehstempels 29 umgeformt werden.

Der Ziehstempel verschiebt sich anschliessend noch weiter als die Zentrierhülse 28 in die Ziehmatrize 27 hinein, bis die konische Anlagefläche 30 erreicht wird, mithin der konische Bereich 15 zwischen den Flächen 30 und 31 umgeformt ist, wie dies in **Figur 5** ersichtlich ist.

Durch die beiden Radien zu Beginn dieses Konuszuges ist das Bauteil in sich resistenter gegen Faltenbildung. Durch die beiden Kontaktstellen Ziehmatrize und Ziehstempel wird die freie Zarge verkleinert. Bei der Endlage ist das Bauteil faltenfrei umgeformt und bereit für den zweiten Zug.

In den Figuren 6-8 sind die verschiedenen Werkzeuge für die entsprechende Umsetzung des Verfahrens nach der Erfindung am Beispiel einer Herstellung einer Kaffeekapsel z.B. aus Polyester-lackiertem Aluminiumblech des Typs 8011A einer Dicke von 0.1 mm illustriert. Das Flächengewicht des Aluminiums beträgt dabei ca. 270 g/m² und des Lackes (inkl. Primer) ca. 18 g/m².

Der vollständige Prozess der Herstellung der Kaffeekapsel (Stufenfolge) ist in **Figur 11** dargestellt, und soll entsprechend zum besseren Verständnis der Umformschritte in der Beschreibung vorgezogen werden.

In einem Schnittzug 63 wird in einer kombinierten sequentiellen Stanz- und Umform-Operation in einem Werkzeug ein topfförmiger Rohling 1 umgeformt. Es ist auch möglich, zuerst in einem ersten Werkzeug in einem reinen Stanzschritt 62 nur den planen Stanzling auszustanzen und dann in einem nächsten Werkzeug diesen zum Rohling 1 umzuformen. Der topfförmige Rohling 1 verfügt über einen geschlossenen Bodenabschnitt 8 und eine Öffnung, die Wand 8 des Rohlings ist zylindrisch, verläuft mithin umlaufend kreisrund axial. An der freien oberen Kante wird in diesem Schritt gleich ein umgelegter Rand 47 zur Stabilisierung für den anschliessenden Transport und für die Vorbereitung des Rollens des Rollrandes ausgebildet.

Dieser Rohling 1 wird anschliessend in einem Zwischenzug oder eben Stufenzug 64 umgeformt in das gestufte Bauteil 2. Dieses gestufte Bauteil verfügt nun immer noch über den umgelegten Rand 47 an der freien Kante, über einen ersten Zylinderabschnitt 12 mit gleichem Radius wie der ursprüngliche Radius des Rohlings 1, dieser geht aber ungefähr auf halber Höhe über einen Übergangsabschnitt 14 über in einen zweiten Zylinderabschnitt 13 mit geringerem Radius.

Dieses gestufte Bauteil 2 wird in einem Konuszug 65 umgeformt in das Bauteil 3 mit linear konischem Abschnitt. Es verbleibt dabei ein zylindrischer Randbereich 52, der im Wesentlichen den gleichen Radius aufweist, wie der ursprüngliche erste Zylinderabschnitt 12. Dieser geht über einen radialen Flansch über in den eigentlichen konischen Bereich 15 des Bauteils 3. Der Boden ist mit einem zweiten Konuswinkel ebenfalls in einem weiteren konischen Bereich 69 ausgebildet. Beide konischen Bereiche werden in diesem Konuszug ausgebildet.

In einem Folgeschritt wird in einem Rillenzug 66 der obenliegende umlaufende Flansch weiter umgeformt, wie das weiter unten detailliert werden wird.

Dann folgt ein Schritt, in dem der noch axial aufkragende Rand gerollt wird im Randrollen 67 zu einem Rollrand 55.

Anschliessend folgt ein Prägeschritt 68, in welchem weitere Strukturen geprägt werden können, beispielsweise Beschriftungen aber auch spezielle Strukturierungen von Wandabschnitten wie beispielsweise Zierrillen oder ähnliches.

Das Werkzeug für einen kombinierten Stanz- und Umformschritt zur Herstellung des Rohlings 1 aus einem zugeführten Blech ist in Figur 6 dargestellt.

Das Werkzeug ist als Transferstation mit einer oberen Trägerplatte 41 und einer unteren Trägerplatte 42 ausgebildet, die Platten sind über Führungszylinder 23 geführt und können nur in vertikaler Richtung relativ zueinander verschoben werden. **Figur 6a** zeigt den oberen Totpunkt (OT) des Werkzeugs. Die Umformschritte erfolgen so, dass jeweils die Öffnung des Bauteils nach oben gerichtet ist. Das Band wird als Metallblech-Streifen zugeführt und über einen Niederhaltestift 40 sowie die über einen im Werkzeug zentrierten weiteren Niederhaltestift 34 gehalten.

An der oberen Trägerplatte ist der Ziehstempel 35 für den Ziehvorgang vorgesehen, sowie der zugehörige Faltenhalter 33, der den Ziehstempel radial umschliesst. Weiter wird dieser Faltenhalter 33 nun aber auch noch umschlossen durch einen Schneidring 36 oder eine Schneidmatrize, diese hat die Aufgabe, vor dem Tiefziehprozess den runden planen Stanzling bereit zu stellen. Diese Schneidmatrize 36 wird von einem Tragelement 36a getragen, dieses liegt am oberen Totpunkt auf einem Anschlag 36b der entsprechenden Führung 36d. Schneidring 36 und Faltenhalter 33 sind in geringem Masse relativ zueinander axial verschieblich.

An der unteren Trägerplatte 42 gibt es radial aussen zunächst einen Abheber 39, der mit einer Federung 39 nach oben verspannt ist. Radial nach innen folgend folgt der ringförmige Schneidstempel 37 für den Schnittzug, der gleichzeitig Tiefziehmatrize für den Zug zur Ausbildung des Rohling ist. Dann folgt ganz zentral der Auswerfer 38 für den Schnittzug.

**Figur 6b** illustriert nun die Position, in welcher gerade aus dem Metallblech-Band der kreisrunde Stanzling 46 ausgestanzt wird. Die obere Trägerplatte 41 senkt sich nach unten ab, der Schneidstempel 37 ist in seiner Position fixiert, hingegen der Abheber 39 kann durch die Federung 39a leicht nach unten geschoben werden. Nun treffen die vorderen Flächen von Faltenhalter 33 und Schneidmatrize 36 auf die Oberfläche des Blechs, die Schneidmatrize 36 ist durch den Anschlag am Tragelement 36a fixiert, der Faltenhalter 33 hingegen kann etwas nach oben nachgeben. Dadurch taucht der Schneidring 36, wie das in der Vergrösserung unten links in Figur 6b ersichtlich ist, etwas tiefer nach unten, Faltenhalter 33 und Schneidstempel 37 klemmen das Blech und die innere Ringkante des Schneidrings 36 stanzt das Blech, indem sie etwas um die Randkontur des Schneidstempels 37 nach unten taucht.

Nun folgt kein Transfer in eine nächste Station, sondern der so zwischen Faltenhalter 33 und Schneidstempel 37 gehaltene Stanzling 46 wird gleich in der gleichen Station zum Rohling 1 umgeformt, indem das Werkzeug noch weiter nach unten verfährt bis zum unteren Totpunkt (UT), der in **Figur 6c** illustriert ist. Der Ziehstempel 35 fährt nun in die ringförmige Ausnehmung im Schneidstempel 37 ein, wobei der Auswerfer 38 über den Ziehstempel 35 nach unten verschoben wird. Durch den Pneumatikzylinder 38a wird der Boden immer an den Ziehstempel 35 gedrückt. So bildet sich zwischen Ziehstempel 35 und Schneidstempel respektive Tiefziehmatrize 37 die zylindrische Wand 7 des Rohlings 1 aus. Gleichzeitig ist die obere umlaufende Innenkante der Tiefziehmatrize 37 konvex gekrümmt ausgebildet und die Ziehhöhe wird so eingestellt, dass sich am Rohling 1 die bereits oben erwähnte leicht nach aussen umgelegte Randpartie 47 ausbildet, mithin ein gewissermassen trompetenförmig sich erweiternder kurzer Flansch zur Stabilisierung des Rohlings 1 an der Oberkante.

Nun wird dieser Rohling 1 mit einer Transferanlage zur nächsten Station transportiert, diese führt nun den Stufenzug aus, das entsprechende Werkzeug ist in **Figur 7** dargestellt. Hier gibt es wiederum eine obere Trägerplatte 41 und eine untere Trägerplatte 42. An der oberen Trägerplatte ist der Faltenhalter 21 für den Stufenzug vorgesehen, und in diesem axial verschieblich gelagert der Ziehstempel 24. In einer zentralen Ausnehmung dieses Ziehstempels gibt es zusätzlich einen Niederhaltestift 48, der mit seinem Führungsstift 48a in dieser zentralen Ausnehmung axial verschieblich gelagert ist. Die Frontfläche des Ziehstempels 24 verfügt über eine konkave Frontflächenkontur 24a, die der rückseitigen konvexen Kontur des Niederhaltestifts im vordersten Erweiterungsbereich entspricht, sodass, wenn der Niederhaltestift 48 in der vollständig eingefahrenen Position im Ziehstempel 24 liegt, diese beiden Elemente gemeinsam eine bündige radial verlaufende Frontfläche ausbilden (vergleiche Figur 7b).

An der unteren Trägerplatte 42 ist die untere Ziehmatrize 23 als ringförmiges Element vorgesehen, axial unbeweglich. In dieser Ziehmatrize 23 ist axial verschieblich der Auswerfer 49 vorgesehen. In **Figur 7a** ist das Werkzeug für den Stufenzug im oberen Totpunkt dargestellt. Der Rohling 1, der durch eine Transfer-Vorrichtung zu dieser Station transportiert wurde, liegt nun als Rohling 1 auf dem Auswerfer 49, und der obere Werkzeugteil verschiebt sich nach unten. Dabei wird der Rohling 1 zunächst zwischen Auswerfer 49 und vorderer Fläche des Niederhaltestifts 48 geklemmt. Anschliessend fährt der Faltenhalter 21 zunächst ohne umformend zu wirken in die obere Ausnehmung des Rohlings ein, was durch die leichte Erweiterung 47 erleichtert wird. Im geeigneten Zeitpunkt für die gewünschte Ziehhöhe für ersten und zweiten Ziehabschnitt beginnt dann auch der Ziehstempel 24 sich noch weiter nach unten zu verschieben als die Vorderkante des Faltenhalters 21, und der gestufte Bereich wird ausgebildet, indem die radiale Umfangsfläche im vorderen Bereich des Faltenhalters 21 den Rohling führt, der Übergangsabschnitt 14 an den oberen Randkante der Ziehmatrize ausgebildet wird und der zweite Zylinderabschnitt durch die radiale Aussenfläche des Ziehstempels und die radiale Innenfläche der Ziehmatrize. In **Figur 7b** ist das Werkzeug für den Stufenzug im erreichten unteren Totpunkt dargestellt.

Der nun folgende Konuszug 65 wird im in **Figur 8** dargestellten Werkzeug realisiert. In **Figur 8a** ist das Werkzeug für den Konuszug im oberen Totpunkt dargestellt. Hier gibt es an der oberen Trägerplatte wiederum einen Faltenhalter 28, der ringförmig ausgebildet ist, und dessen Position relativ zur oberen Trägerplatte nicht fixiert ist, sondern axial verschieblich. In diesem Faltenhalter 28 ist der Ziehstempel 29 für den Konuszug ausgebildet, er verfügt über eine doppelt konische Aussenkontur, den eigentlichen ersten Konus 29a für den eigentlichen konischen Bereich und einen weiteren Konus 29b für die konische Ausbildung eines Bodenbereichs 69.

In diesem Ziehstempel 29 ist wiederum axial zentriert ein Niederhaltestift 15 vorgesehen, der im Ziehstempel axial verschieblich gelagert ist.

Auf der unteren Trägerplatte gibt es die ringförmige Ziehmatrize 27, die gewissermassen die Gegenkontur für die Aussenfläche des Ziehstempels 29 bereitstellt. Die Gegenfläche für den zweiten Konus 29b wird durch die untere Konusfläche 27b gestellt, und die Gegenfläche für die Ausbildung des eigentlichen konischen Bereichs über die Fläche 29a des Ziehstempels wird durch den Bereich 27a der Ziehmatrize bereitgestellt.

In dieser Ziehmatrize 27 ist verschieblich wiederum ein Auswerfer 51 vorgesehen, der genau wie beim Werkzeug gemäss Figur 7 unter anderem auch dazu dient, das fertige Bauteil, wenn die obere Platte wieder nach oben geschoben wird, aus dem Werkzeug von unten herauszuschieben und für die Greifer des Transfersystems verfügbar zu machen.

Das Bauteil nach dem Stufenzug 2 wird nun zwischen dem Niederhaltestift 50 und dem Auswerfer geklemmt, sobald es von der Transferanlage an die Position dieser Station verlegt wurde, und dann senkt sich der obere Werkzeugteil weiter hinunter.

In **Figur 8b** ist die Position dargestellt, bei welcher gerade der eigentliche Umformprozess am Bauteil 2 beginnt. Der Faltenhalter 28 ist in den ersten zylindrischen Abschnitt 12 des Bauteils 2 bereits eingefahren, und der Ziehstempel 29 ist mit seiner vordersten Fläche gewissermassen auf den Boden des Bauteils 2 nach unten verschoben. Nun beginnt der eigentliche Umformprozess, wenn das Werkzeug weiter geschlossen wird, und der Ziehstempel weiter in die Ziehmatrize 27 eintaucht. Dabei wird der Übergangsbereich 14 und der zweite Zylinderabschnitt 13 zunächst umgeformt, und dann aber auch der zweite Zylinderabschnitt 12 gewissermassen nach unten weiter in die Form hineingezogen, bis nur noch ein zylindrischer Randbereich 52 von der Aussenkontur des Faltenhalters in der vollständig geschlossenen Position, wie in **Figur 8c** dargestellt, gehalten ist.

Die Konturen von Ziehstempel 29 und Ziehmatrize 27 liegen nun vollständig aufeinander auf, und insbesondere im Bodenbereich hat sich auch der weitere konische Beriech 69 ausgebildet.

Dieses Bauteil 3 wird nun den bereits weiter oben im Zusammenhang mit Figur 4 beschriebenen Operationen unterzogen, die Werkzeuge dafür sind nicht mehr vollständig dargestellt.

**Figur 9** zeigt nur noch den Flanschbereich im Transferwerkzeug für den Rillenzug 66. Die umlaufende Sicke 53 wird in diesem Werkzeug durch ein Formstück 59 von oben ausgebildet, welches in einer Matrize 58 mit einem innenliegenden Formstück 60 eintaucht. Dabei verbleiben in diesem Schritt zunächst der zylindrische Randbereich 52 und ebenso der umgelegte Rand 47.

Der in Figur 9 dargestellte Rollrand 55 ist nur schematisch zu verstehen, er entsteht erst im nächsten Werkzeug oder in einem Folgeschritt im gleichen Werkzeug, wie das in **Figur 10** dargestellt ist. Ein Rollstempel 56 mit einer entsprechend ausgebildeten Rollkontur 57 fährt von oben einem Formstück 56 entlang nach unten, kann durch die schon leicht ausgeweitete obere Kontur 47 den Rollprozess optimal beginnen und legt den Rollrand 55 zu einem vollständig geschlossenen Rand um.

**BEZUGSZEICHENLISTE**

| | | | |
|---|---|---|---|
| 1 | Rohling | | Zwischenzug/Stufenzug |
| 2 | Bauteil nach | 3 | Bauteil nach erstem Zug |
| 4 | Bauteil nach zweitem Zug | 27b | untere konische Innenfläche von 27 |
| 5 | Bauteil nach drittem Zug | | |
| 6 | Symmetrieachse | 28 | Zentrierhülse/Faltenhalter für |
| 7 | zylindrischer Abschnitt von 1 | | Konuszug |
| 8 | Bodenabschnitt von 1 | 28a | OT Anschlag von 28 |
| 9 | gekrümmter Abschnitt von 1 zwischen 7 und 8 | 28b | UT Anschlag von 28 |
| | | 29 | Ziehstempel für Konuszug |
| 10 | umgelegter Randabschnitt von 1 | 29a | 1. Konus für konischen Bereich 15 |
| 11 | gestufter Bereich von 2 | 29b | 2. Konus für konischen Bodenbereich 69 |
| 12 | erster Zylinderabschnitt von 11 | | |
| | | 30 | konische Anlagefläche von 27 |
| 13 | zweiter Zylinderabschnitt von 11 | | |
| | | 31 | konische Anlagefläche von |
| 14 | Übergangsabschnitt zwischen 12 und 13 | | 29 |
| | | 32 | umlaufende Vorderkante von 28 |
| 15 | konischer Bereich von 3 | | |
| 16 | konischer Bereich von 4 und 5 | 33 | Faltenhalter für Schnitt-Zug |
| | | 33a | Niederhaltestift von 33 |
| 17 | zylindrischer Bereich von 4 | 34 | Niederhaltestift |
| 18 | radialer Bereich von 5 | 35 | Ziehstempel für Schnitt-Zug |
| 19 | zylindrischer Bereich von 5 | 36 | Schneidring, Schneidmatritze |
| 20 | Boden von 5 | 36a | Tragelement von 36 und Führungselement von 33 |
| 21 | Faltenhalter für Zwischenzug | | |
| 22 | Anlagefläche von 21 | 36b | OT Anschlag von 36a |
| 23 | Ziehmatrize für Zwischenzug | 36c | UT Anschlag von 36a |
| 24 | Ziehstempel für Zwischenzug | 36d | Führung von 36a |
| 24a | Frontflächenkontur von 24 | 37 | Schneidstempel für Schnitt-Zug und Tiefziehmatritze für Zug zur Ausbildung des Rohlings |
| 25 | Boden von 2 | | |
| 26 | Anlagefläche von 23 für 22 | | |
| 27 | Ziehmatrize für Konuszug | | |
| 27a | obere konische Innenfläche von 27 | 38 | Auswerfer für Schnitt-Zug |
| | | 38a | Anschlagelement für 38 in |
| | UT | 57 | Rollkontur von 56 |
| 39 | Abheber | 58 | Matrize |
| 39a | Federung von 39 | 59 | Formstück |
| 40 | Niederhaltestift für | 60 | Formstück |
| | Leerstation | 61 | Rollmatrize |
| 41 | obere Trägerplatte | 62 | Stanzen, möglich separat, sofern nicht der nächste Schritt als Schnitt-Zug ausgebildet ist |
| 42 | untere Trägerplatte | | |
| 43 | Führungszylinder zwischen 41 und 42 | | |
| 44 | gekrümmter Randbereich von 37 | 63 | Schnitt-Zug |
| | | 64 | Zwischenzug |
| 45 | Auffahrklotz | 65 | Fertigzug/Konuszug |
| 46 | Stanzling | 66 | Rillenzug |
| 47 | umgelegter Rand von 1 | 67 | Randrollen |
| 48 | Niederhaltestift | 68 | Prägen |
| 48a | Führungsstift von 48 | 69 | weiterer konischer Bereich |
| 49 | Auswerfer | | |
| 50 | Niederhaltestift | L₁ | axiale Länge des ersten |
| 51 | Auswerfer | | Zylinderabschnittes |
| 51a | OT Anschlag von 51 | L₂ | axiale Länge des zweiten Zylinderabschnittes |
| 52 | zylindrischer Randbereich von 3 | | |
| | | R₁ | Radius des ersten Zylinderabschnittes 12 |
| 53 | umlaufende Sicke in 53 | | |
| 54 | umlaufender radialer Flansch | R₂ | Radius des zweiten Zylinderabschnittes 13 |
| 55 | Rollrand | | |
| 56 | Rollstempel | R_{B} | Bodenradius |

## Patentansprüche

1. Verfahren zur Herstellung eines Bauteils (3) aus einem Metallblech mit einem wenigstens abschnittsweise gekrümmt oder linear konischen Bereich (15), aus einem topfförmigen Rohling (1) mit einem im Wesentlichen zylindrischen Wandabschnitt (7),
wobei
das Verfahren wenigstens folgende Schritte umfasst:
einen Stufenzug (64), in welchem der zylindrische Randabschnitt (7) des Rohlings (1) wenigstens abschnittsweise zwischen einer Ziehmatrize (23) und einem in einem Faltenhalter (21) verschieblich geführten Ziehstempel (24) in einen gestuften Bereich (11) mit zwei Zylinderabschnitten (12, 13) umgeformt wird, einen ersten Zylinderabschnitt (12) mit im Wesentlichen axial verlaufender umlaufender Wand mit einem ersten Radius (R₁) und einen zweiten, entlang einer Bauteilachse (6) folgenden zweiten Zylinderabschnitt (13) mit im Wesentlichen axial oder konisch zusammenlaufend verlaufender umlaufender Wand mit einem zweiten Radius (R₂), der geringer ist als der erste Radius (R₁), wobei der erste und der zweite Zylinderabschnitt (13) über einen im Wesentlichen radial verlaufenden oder stärker konisch zusammenlaufend als der zweite Zylinderabschnitt (13) ausgebildeten Übergangsabschnitt (14) des gestuften Bereichs (11) umlaufend verbunden sind, und wobei der erste Zylinderabschnitt (12) im Stufenzug wenigstens bereichsweise vom Faltenhalter (21) innenseitig geführt und zwischen dem Faltenhalter (21) und der Ziehmatrize (23) geklemmt ist und der zweite Zylinderabschnitt (13) vom Ziehstempel (24) umgeformt wird;
wenigstens einen darauf folgenden Konuszug (65), in welchem wenigstens der Übergangsabschnitt (14) und der zweite Zylinderabschnitt (13) des gestuften Bereichs (11) zum gekrümmt oder linear konischen Bauteil-Abschnitt (15) zwischen zwei Werkzeugen (27-29) umgeformt wird, wobei die beiden Werkzeuge wenigstens gebildet werden durch eine Konuszug-Ziehmatrize (27) und einen in einer Konuszug-Zentrierhülse (28) verschieblich geführten Konuszug-Ziehstempel (29), und wobei der erste Zylinderabschnitt (12) im Konuszug (65) wenigstens bereichsweise von der Konuszug-Zentrierhülse (28) innenseitig geführt oder zwischen der Konuszug-Zentrierhülse (28) und der Konuszug-Ziehmatrize (27) geklemmt und/oder geführt ist, und der Übergangsabschnitt (14) und der zweite Zylinderabschnitt (13) und der Übergangsabschnitt (14) zwischen Konuszug-Ziehstempel (29) und Konuszug-Ziehmatrize (27) umgeformt werden
**dadurch gekennzeichnet, dass**
der Rohling aus Aluminium oder einer Aluminium Legierung mit einer Zugfestigkeit im Bereich von 80 - 120 MPa und einer Dicke im Bereich von 0.08-0.2 mm, oder aus Eisen oder einer Eisenlegierung mit einer Zugfestigkeit von wenigstens 500 MPa und einer Dicke im Bereich von 0.25-0.34 mm besteht,
dass der wenigstens abschnittsweise gekrümmt oder linear konische Bereich (15) mit der Symmetrieachse (6) des Bauteils (3) einen mittleren Winkel im Bereich von 8-12° aufweist;
dass das Verhältnis von Radius (R1) des ersten Zylinderabschnittes (12) zum Radius (R2) des zweiten Zylinderabschnittes (13) im Bereich von 1.5:1-1.3:1 liegt;
dass das Verhältnis von Radius (R1) des ersten Zylinderabschnittes (12) zum Bodenradius (RB) des zweiten Zylinderabschnittes (13) im Bereich von 1.9:1-1.5:1 liegt;
und dass das Verhältnis der axialen Länge (L1) des ersten Zylinderabschnittes (12) zur axialen Länge (L2) des zweiten Zylinderabschnittes (13) im Bereich von 2.5:1-1:1 liegt.

2. Verfahren nach Anspruch 2, **dadurch gekennzeichnet, dass** der Übergangsabschnitt (14) im Wesentlichen umlaufend radial verläuft und die jeweils umlaufend verlaufenden Wände des ersten und des zweiten Zylinderabschnittes (12,13) im Wesentlichen umlaufend axial verlaufen.

3. Verfahren nach einem der vorhergehenden Ansprüche, **dadurch gekennzeichnet, dass** die Konuszug-Zentrierhülse (21) als Faltenhalter ausgebildet, welcher den ersten Zylinderabschnitt (12) und/oder den Übergangsabschnitt (14) im Konuszug (65) wenigstens bereichsweise zwischen dem Konuszug-Faltenhalter (28) und der Konuszug-Ziehmatrize (27) klemmt.

4. Verfahren nach einem der vorhergehenden Ansprüche, **dadurch gekennzeichnet, dass** vor dem Stufenzug (64) aus einem flachen Blech, vorzugsweise zugeführt in Form eines Bandes, insbesondere ab Rolle, ein vorzugsweise kreisrunder Stanzling (46), vorzugsweise in alternierend transversal versetzter Weise, gestanzt (62) wird, und dieser in einem folgenden Umformschritt (63) zum topfförmigen Rohling (1) mit zylindrischem Wandabschnitt (7) mit Rohlingradius (R_{R}) umgeformt wird, wobei vorzugsweise die freie umlaufende Kante (10, 47) des topfförmigen Rohlings (1) entweder zu einem radialen Flansch (10) umgelegt ist oder gekrümmt konisch aufweitend (47) ausgebildet ist, wobei vorzugsweise der Aussendurchmesser (R_{F}) des Flansches (10) oder der Aufweitung (47) um ein 1-50-faches der Materialdicke des Blechs grösser ausgebildet ist als der Rohlingradius (R_{R}), vorzugsweise im Fall einer gekrümmt konisch aufweitenden umlaufenden Kante (47) um ein 2-20 oder 5-15-faches der Materialdicke des Blechs grösser ist als der Rohlingradius (R_{R}).

5. Verfahren nach einem der vorhergehenden Ansprüche, **dadurch gekennzeichnet, dass** der Rohling aus Aluminium oder einer Aluminium Aluminium der folgenden Typen EN AW-8011A, 8079, 8176, 8021, 8090, sintered 6061, sintered 2014, oder aus Eisen oder einer Eisenlegierung mit einer Zugfestigkeit von wenigstens 550 MPa, insbesondere Weissbleche der folgenden Typen: TH550, TH580, TH600, TH620, TH650, TH700 besteht, jeweils in unbeschichteter oder in einseitig oder beidseitig, ggf. farbig lackierter Form.

6. Verfahren nach einem der vorhergehenden Ansprüche, **dadurch gekennzeichnet, dass** der wenigstens abschnittsweise gekrümmt oder linear konische Bereich (15) wenigstens bereichsweise linear konisch ausgebildet ist, vorzugsweise, abgesehen von gegebenenfalls vorhandenen Stufen, ausschliesslich linear konische Bereiche aufweist.

7. Verfahren nach einem der vorhergehenden Ansprüche, **dadurch gekennzeichnet, dass**
im Konuszug (65) oder in einem oder mehreren darauf folgenden Umformschritten bodenseitig anschliessend an den wenigstens abschnittsweise gekrümmt oder linear konischen Bereich (15) ein weiterer, vorzugsweise über einen radialen Bereich (18) verbundener zylindrischer oder konischer Bereich (19) ausgebildet wird.

8. Verfahren nach einem der vorhergehenden Ansprüche, **dadurch gekennzeichnet, dass** im Konuszug (65) bodenseitig anschliessend an den wenigstens abschnittsweise gekrümmt oder linear konischen Bereich (15) ein weiterer konischer Bereich (69) ausgebildet wird, wobei dieser weitere konische Bereich (69) mit der Symmetrieachse (6) des Bauteils (3) einen grösseren mittleren Winkel einschliesst als der wenigstens abschnittsweise gekrümmt oder linear konische Bereich (15), vorzugsweise einem Konuswinkel im Bereich von 30-80°, insbesondere vorzugsweise im Bereich von 50-70°.

9. Verfahren nach einem der vorhergehenden Ansprüche, **dadurch gekennzeichnet, dass** das Metallblech im Fall von Eisen oder einer Eisenlegierung eine Zugfestigkeit von wenigstens 550 MPa.

10. Verfahren nach einem der vorhergehenden Ansprüche, **dadurch gekennzeichnet, dass** in einer Transferstation in mehreren parallel bearbeiteten Bahnen identische Bauteile (3) parallel im gleichen Hub bearbeitet werden, vorzugsweise in wenigstens zwei, insbesondere bevorzugt 2-8, oder 3-5 derartigen parallelen Bahnen.

11. Verfahren nach einem der vorhergehenden Ansprüche, **dadurch gekennzeichnet, dass** an den Konuszug (65) weitere Bearbeitungsschritte folgen, insbesondere ausgewählt aus der folgenden Gruppe: weitere Umformschritte, insbesondere Flanschausbildung, gegebenenfalls kombiniert mit Rillenzug und/oder Randrollen; Stanzschritte; Beschichtungsschritte; Applikationsschritte, insbesondere Applikation von Einlagen oder Aufbringen von Verschlüssen; Füllschritte; Qualitätskontrollenschritte; Reinigungsschritte; Montageschritte an weiteren Bauteilen, wobei diese weiteren Schritte vorzugsweise wenigstens teilweise in der gleichen Transferanlage durchgeführt werden wie der Stufenzug (64) und der Konuszug (65).

12. Verfahren nach Anspruch 11, **dadurch gekennzeichnet, dass** im Konuszug (65) öffnungsseitig ein umlaufender radialer Flansch (54) und ein axialer zylindrischer Randbereich (52) ausgebildet werden, und an den Konuszug (65) anschliessend ein Rillenzug (66) ausgeführt wird, in welchem zwischen einem Formstück (59) und einer Matrize (58), gegebenenfalls in Kombination mit einem weiteren Formstück (60), eine bodenseitig gerichtete umlaufende Sicke (53) ausgebildet wird.

13. Verfahren nach Anspruch 12, **dadurch gekennzeichnet, dass** anschliessend an die Ausbildung der Sicke (53) der axiale zylindrische Randbereich (52) in einem Randrollen (67) mit einem Rollstempel (56) bodenseitig zu einem Rollrand (55) gerollt wird, wobei der Rollrand (55) sowohl bodenseitig als auch öffnungsseitig über die Ebene des Flansches (54) vorsteht.

## Claims

1. A method of manufacturing a component (3) from a metal sheet having an at least sectionally curved or linearly conical region (15), from a cup-shaped blank (1) having a substantially cylindrical wall portion (7),
wherein
the method comprises at least the following steps:
a step drawing (64), in which the cylindrical edge section (7) of the blank (1) is formed, at least in sections, between a drawing die (23) and a drawing punch (24) displaceably guided in a fold holder (21), into a stepped region (11) with two cylinder sections (12, 13) a first cylinder section (12) with a substantially axially extending circumferential wall with a first radius (R1) and a second cylinder section (13) following along a component axis (6) with a substantially axially or conically converging circumferential wall with a second radius (R2) which is smaller than the first radius (R1), the first and second cylinder sections (13) being circumferentially connected via a transition section (14) of the stepped region (11), which transition section (14) extends substantially radially or is more conically convergent than the second cylinder section (13) and wherein the first cylinder section (12) in the stepped section is guided internally at least in regions by the fold holder (21) and is clamped between the fold holder (21) and the drawing die (23) and the second cylinder section (13) is formed by the drawing die (24);
at least one subsequent cone pull (65), in which at least the transition section (14) and the second cylinder section (13) of the stepped region (11) are formed into the curved or linearly conical component section (15) between two tools (27-29), the two tools being formed at least by a cone pull drawing die (27) and a cone pull drawing punch (29) displaceably guided in a cone pull centering sleeve (28), and wherein the first cylinder section (12) is guided internally in the taper (65) at least in regions by the taper centering sleeve (28) or is clamped and/or guided between the taper centering sleeve (28) and the taper drawing die (27), and the transition section (14) and the second cylinder section (13) and the transition section (14) between the taper drawing die (29) and the taper drawing die (27) are transformed **characterized in that**
the blank is made of aluminum or an aluminum alloy having a tensile strength in the range of 80-120 MPa and a thickness in the range of 0.08-0.2 mm, or of iron or an iron alloy having a tensile strength of at least 500 MPa and a thickness in the range of 0.25-0.34 mm,
**in that** the at least sectionally curved or linearly conical region (15) has an average angle in the range of 8-12° with the axis of symmetry (6) of the component (3);
**in that** the ratio of radius (R1) of the first cylinder section (12) to the radius (R2) of the second cylinder section (13) is in the range of 1.5:1-1.3:1;
**in that** the ratio of the radius (R1) of the first cylinder section (12) to the bottom radius (RB) of the second cylinder section (13) is in the range of 1.9:1-1.5:1;
and that the ratio of the axial length (L1) of the first cylinder section (12) to the axial length (L2) of the second cylinder section (13) is in the range of 2.5:1-1:1.

2. Method according to claim 2, **characterized in that** the transition section (14) runs essentially circumferentially radially and the respective circumferentially running walls of the first and second cylinder sections (12, 13) run essentially circumferentially axially.

3. Method according to one of the preceding claims, **characterized in that** the taper pull centering sleeve (21) is designed as a fold holder which clamps the first cylinder section (12) and/or the transition section (14) in the taper pull (65) at least in regions between the taper pull fold holder (28) and the taper pull drawing die (27).

4. Method according to one of the preceding claims, **characterized in that**, before the step drawing (64), a preferably circular blank (46) is punched (62) from a flat sheet, preferably supplied in the form of a strip, in particular from a roll, preferably in an alternating transversely offset manner, is punched (62) and this is formed in a subsequent forming step (63) into the pot-shaped blank (1) with a cylindrical wall section (7) with a blank radius (RR), preferably the free circumferential edge (10, 47) of the cup-shaped blank (1) is either folded over to form a radial flange (10) or is formed in a curved, conically expanding manner (47), the outside diameter (RF) of the flange (10) or of the expansion (47) preferably being larger than the blank radius (RR) by a factor of 1-50 times the material thickness of the sheet metal, preferably, in the case of a curved, conically expanding circumferential edge (47), by a factor of 2-20 or 5-15 times the material thickness of the sheet metal than the blank radius (RR).

5. Process according to one of the preceding claims, **characterized in that** the blank consists of aluminum or an aluminum alloy of the following types EN AW-8011A, 8079, 8176, 8021, 8090, sintered 6061, sintered 2014, or of iron or an iron alloy with a tensile strength of at least 550 MPa, in particular tinplate of the following types: TH550, TH580, TH600, TH620, TH650, TH700, in each case in uncoated or in one-sided or double-sided, optionally color-coated form.

6. Process according to one of the preceding claims, **characterized in that** the at least sectionally curved or linearly conical region (15) is linearly conical at least in regions, preferably, apart from any steps that may be present, has exclusively linearly conical regions.

7. Method according to one of the preceding claims, **characterized in that** in the conical drawing (65) or in one or more subsequent forming steps, a further cylindrical or conical region (19), preferably connected via a radial region (18), is formed on the bottom side adjoining the region (15) which is curved or linearly conical at least in sections.

8. Method according to one of the preceding claims, **characterized in that** a further conical region (69) is formed in the conical draft (65) on the bottom side adjoining the at least sectionally curved or linearly conical region (15), this further conical region (69) enclosing with the axis of symmetry (6) of the component (3) a larger mean angle than the at least sectionally curved or linearly conical region (15), preferably a cone angle in the range of 30-80°, in particular preferably in the range of 50-70°.

9. Process according to one of the preceding claims, **characterized in that** the metal sheet, in the case of iron or an iron alloy, has a tensile strength of at least 550 MPa.

10. Method according to one of the preceding claims, **characterized in that** identical components (3) are machined in parallel in the same stroke in a transfer station in several parallel machined paths, preferably in at least two, in particular preferably 2-8, or 3-5 such parallel paths.

11. Method according to one of the preceding claims, **characterized in that** the taper pull (65) is followed by further machining steps, in particular selected from the following group: further forming steps, in particular flange formation, optionally combined with groove drawing and/or edge rolling; punching steps; coating steps; application steps, in particular application of inserts or application of closures; filling steps; quality control steps; cleaning steps; assembly steps on further components, these further steps preferably being carried out at least partially in the same transfer system as the step drawing (64) and the cone drawing (65).

12. Method according to claim 11, **characterized in that** a circumferential radial flange (54) and an axial cylindrical edge region (52) are formed in the conical draft (65) on the opening side, and a grooved draft (66) is executed subsequent to the conical draft (65), in which a circumferential bead (53) directed towards the bottom is formed between a shaped piece (59) and a die (58), optionally in combination with a further shaped piece (60).

13. Method according to claim 12, **characterized in that**, following the formation of the bead (53), the axial cylindrical edge region (52) is rolled in an edge roller (67) with a rolling die (56) on the bottom side to form a rolled edge (55), the rolled edge (55) projecting beyond the plane of the flange (54) both on the bottom side and on the opening side.

## Revendications

1. Procédé de fabrication d'un composant (3) à partir d'une plaque métallique présentant une région (15) au moins courbée ou linéairement conique, à partir d'une ébauche en forme de coupe (1) présentant une partie de paroi sensiblement cylindrique (7),
dans lequel
le procédé comprend au moins les étapes suivantes :
un emboutissage par étages (64), dans lequel le bord cylindrique (7) de l'ébauche (1) est formé, au moins en partie, entre une matrice d'emboutissage (23) et un poinçon d'emboutissage (24) guidé de manière mobile dans un support de pliage (21), en une zone en escalier (11) avec deux sections cylindriques (12, 13), une première section de cylindre (12) avec une paroi circonférentielle s'étendant sensiblement axialement avec un premier rayon (R1) et une deuxième section de cylindre (13) suivant un axe de composant (6) avec une paroi circonférentielle convergeant sensiblement axialement ou coniquement avec un deuxième rayon (R2) qui est plus petit que le premier rayon (R1), la première et la deuxième section de cylindre (13) sont reliées circonférentiellement par une section de transition (14) de la zone en escalier (11), laquelle section de transition (14) s'étend sensiblement radialement ou est plus coniquement convergente que la deuxième section de cylindre (13) et dans laquelle la première section de cylindre (12) dans la section en escalier est guidée intérieurement au moins dans des régions par le support de pliage (21) et est serrée entre le support de pliage (21) et la filière d'étirage (23) et la deuxième section de cylindre (13) est formée par la filière d'étirage (24) ;
au moins un tirage conique ultérieur (65), dans lequel au moins la section de transition (14) et la deuxième section de cylindre (13) de la zone étagée (11) sont formées dans la section de composant courbée ou linéairement conique (15) entre deux outils (27-29), les deux outils étant formés au moins par une matrice de tirage conique (27) et un poinçon de tirage conique (29) guidés de manière déplaçable dans une douille de centrage de tirage conique (28), et dans lequel la première section de cylindre (12) est guidée à l'intérieur du cône (65) au moins en partie par la douille de centrage du cône (28) ou est serrée et/ou guidée entre la douille de centrage du cône (28) et la matrice d'étirage du cône (27), et la section de transition (14) et la deuxième section de cylindre (13) et la section de transition (14) entre la matrice d'étirage du cône (29) et la matrice d'étirage du cône (27) sont transformées. **caractérisé par le fait que**
l'ébauche est en aluminium ou en alliage d'aluminium ayant une résistance à la traction de l'ordre de 80-120 MPa et une épaisseur de l'ordre de 0,08-0,2 mm, ou en fer ou en alliage de fer ayant une résistance à la traction d'au moins 500 MPa et une épaisseur de l'ordre de 0,25-0,34 mm,
la région (15) au moins courbée ou linéairement conique présente un angle moyen de 8 à 12° avec l'axe de symétrie (6) du composant (3) ;
le rapport entre le rayon (R1) de la première section cylindrique (12) et le rayon (R2) de la deuxième section cylindrique (13) est de l'ordre de 1,5:1-1,3:1 ;
en ce que le rapport entre le rayon (R1) de la première section de cylindre (12) et le rayon inférieur (RB) de la deuxième section de cylindre (13) est compris entre 1,9:1-1,5:1 ;
et que le rapport entre la longueur axiale (L1) de la première section de cylindre (12) et la longueur axiale (L2) de la deuxième section de cylindre (13) est compris entre 2,5:1-1:1.

2. Procédé selon la revendication 2, **caractérisé par le fait que** la section de transition (14) s'étend essentiellement radialement sur la circonférence et que les parois circulaires respectives des première et deuxième sections de cylindre (12, 13) s'étendent essentiellement axialement sur la circonférence.

3. Procédé selon l'une des revendications précédentes, **caractérisé en ce que** le manchon de centrage (21) est conçu comme un support de pli qui serre la première section de cylindre (12) et/ou la section de transition (14) dans la traction conique (65) au moins dans les régions entre le support de pli de traction conique (28) et l'outil d'étirage de traction conique (27).

4. Procédé selon l'une des revendications précédentes, **caractérisé en ce que**, avant l'étape d'étirage (64), une ébauche (46) de préférence circulaire est découpée (62) dans une feuille plate, de préférence fournie sous forme de bande, en particulier à partir d'un rouleau, de préférence de manière alternée et décalée transversalement, est découpée (62) et celle-ci est formée dans une étape de formage ultérieure (63) dans l'ébauche en forme de pot (1) avec une section de paroi cylindrique (7) avec un rayon d'ébauche (RR), de préférence le bord circonférentiel libre (10, 47) de l'ébauche en forme de pot (1) est soit replié pour former un rebord radial (10), soit formé d'une manière incurvée, à expansion conique (47), le diamètre extérieur (RF) du rebord (10) ou de l'expansion (47) étant de préférence plus grand que le rayon de l'ébauche (RR) d'un facteur de 1 à 50 fois l'épaisseur ma-terielle de la tôle, de préférence, dans le cas d'un bord circonférentiel (47) courbé, à expansion conique, d'un facteur de 2 à 20 ou de 5 à 15 fois l'épaisseur du matériau de la tôle par rapport au rayon de l'ébauche (RR).

5. Procédé selon l'une des revendications précédentes, **caractérisé en ce que** l'ébauche est constituée d'aluminium ou d'un alliage d'aluminium des types suivants EN AW-8011A, 8079, 8176, 8021, 8090, fritté 6061, fritté 2014, ou de fer ou d'un alliage de fer d'une résistance à la traction d'au moins 550 MPa, en particulier de fer blanc des types suivants : TH550, TH580, TH600, TH620, TH650, TH700, dans chaque cas sous forme non revêtue ou sous forme revêtue d'une ou de deux faces, éventuellement colorée.

6. Procédé selon l'une des revendications précédentes, **caractérisé par le fait que** la région (15) au moins partiellement incurvée ou linéairement conique est linéairement conique au moins dans les régions, de préférence, en dehors des étapes qui peuvent être présentes, a exclusivement des régions linéairement coniques.

7. Procédé selon l'une des revendications précédentes, **caractérisé par le fait que** dans l'étirage conique (65) ou dans une ou plusieurs étapes de formation ultérieures, une autre région cylindrique ou conique (19), de préférence reliée par une région radiale (18), est formée sur la face inférieure adjacente à la région (15) qui est incurvée ou linéairement conique au moins en sections.

8. Procédé selon l'une des revendications précédentes, **caractérisé en ce qu'**une autre région conique (69) est formée dans la dépouille conique (65) sur le côté inférieur adjacent à la région au moins courbée sectionnellement ou linéairement conique (15), cette autre région conique (69) enfermant avec l'axe de symétrie (6) du composant (3) un angle moyen plus grand que la région au moins courbée sectionnellement ou linéairement conique (15), de préférence un angle de cône dans la plage de 30-80°, en particulier de préférence dans la plage de 50-70°.

9. Procédé selon l'une des revendications précédentes, **caractérisé par le fait que** la tôle, dans le cas du fer ou d'un alliage de fer, a une résistance à la traction d'au moins 550 MPa.

10. Procédé selon l'une des revendications précédentes, **caractérisé par le fait que** des pièces identiques (3) sont usinées en parallèle dans la même course dans une station de transfert en plusieurs trajectoires d'usinage parallèles, de préférence en au moins deux, en particulier de préférence de 2 à 8, ou de 3 à 5 de ces trajectoires parallèles.

11. Procédé selon l'une des revendications précédentes, **caractérisé en ce que** la traction conique (65) est suivie d'autres étapes d'usinage, notamment choisies dans le groupe suivant : autres étapes de formage, en particulier formation de brides, éventuellement combinées avec un emboutissage et/ou un laminage des bords ; étapes de poinçonnage ; étapes de revêtement ; étapes d'application, en particulier application d'inserts ou application de fermetures ; étapes de remplissage ; étapes de contrôle de qualité ; étapes de nettoyage ; étapes d'assemblage sur d'autres composants, ces autres étapes étant de préférence effectuées au moins partiellement dans le même système de transfert que l'emboutissage (64) et l'emboutissage conique (65).

12. Procédé selon la revendication 11, **caractérisé en ce qu'**un rebord radial circonférentiel (54) et une zone de bord cylindrique axial (52) sont formés dans l'ébauche conique (65) du côté de l'ouverture, et qu'une ébauche rainurée (66) est exécutée après l'ébauche conique (65), dans laquelle un bourrelet circonférentiel (53) orienté vers le fond est formé entre une pièce de forme (59) et une matrice (58), éventuellement en combinaison avec une autre pièce de forme (60).

13. Procédé selon la revendication 12, **caractérisé en ce que**, après la formation du bourrelet (53), la zone de bord cylindrique axiale (52) est roulée dans un rouleau de bord (67) avec une matrice de laminage (56) sur le côté inférieur pour former un bord roulé (55), le bord roulé (55) dépassant le plan de la bride (54) à la fois sur le côté inférieur et sur le côté de l'ouverture.
